# EUROPÄISCHE PATENTSCHRIFT

(11) **EP 0 665 614 B1**
(45) Veröffentlichungstag und Bekanntmachung des Hinweises auf die Patenterteilung: **19.04.2000**
(21) Anmeldenummer: 94117060.7
(22) Anmeldetag: 28.10.1994
(51) Int. Cl.: H01R 43/16, H01R 4/24

(54) **Schneidklemm-Kontaktelement**
Cutting terminal-contact element
Borne auto dénudante-élément de contact

(30) Priorität: 31.01.1994 DE 4403278
(43) Veröffentlichungstag der Anmeldung: 02.08.1995
(73) Patentinhaber: KRONE GmbH, 14167 Berlin (DE)
(72) Erfinder: Janczak, Andrzey, Dipl.-Ing., D-12207 Berlin (DE)

(56) Entgegenhaltungen:
- EP-A- 0 043 437
- DE-A- 3 522 112
- FR-A- 2 463 523
- US-A- 3 950 062
- US-A- 4 223 971
- US-A- 4 230 391
- US-A- 4 913 659

## Beschreibung

Die Erfindung bezieht sich auf ein Schneidklemm-Kontaktelement gemäß dem Oberbegriff des Patentanspruches 1.

Ein Schneidklemm-Kontaktelement der gattungsgemäßen Art ist aus der US-A-4 230 391 vorbekannt. Das Kontaktelement besteht aus einem Mittelteil und einem Anschlußelement. Das Kontaktelement wird innerhalb eines Anschlußfeldes kontaktiert, wobei es beidseitig zur Befestigung und Halterung zwei gegenüberliegende ohrenförmige Rasteinrichtungen aufweist. Das Anschlußelement besteht aus zwei Armen, zwischen denen ein Kontaktschlitz gebildet wird. Zur Vergrößerung des Einführungsbereiches sind am Schlitzanfang Ohren angeformt. Zur gleichmäßigen Kräfteverteilung beim Anschließen von isolierten Kabeladern weist der Kontaktschlitz zueinander schräg verlaufende Schneidkanten auf. Diese schräg verlaufenden Schneidkanten werden hergestellt, indem die Kontaktschenkel nach dem Stanzen zur Mitte hin abgebogen werden. Hierdurch verlaufen auch die Außenkanten des Anschlußelementes unter einen Winkel. Nachteilig bei diesem Schneidklemm-Kontakt ist, daß der Kontakt eine relativ große Steifigkeit aufweist, da beide Außenkanten des Anschlußelementes und des Kontaktelementes über die Gesamtlänge im wesentlichen die gleiche Breite aufweisen und nur durch die Ohren bzw. Rasthaken 28 und 30 unterbrochen werden. Die Rasthaken erzielen keine Verbesserung der Federeigenschaften und dienen nur zur Abstützung. Darüber hinaus ist der Schneidklemm-Kontakt nur für bestimmte Drahtdurchmesser geeignet.

Aus der FR-A-2463523 ist ein Kontaktelement bekannt, welches eine Bohrung aufweist, in die die anzuschließende Kabelader eingeklemmt wird. An den Außenkanten des Kontaktschlitzes ergeben sich formbedingt kreisförmige Einschnitte, die aber die Kontakteigenschaften des Kontaktelement nicht verändern.

Ein weiteres Schneidklemm-Kontaktelement ist aus der DE-C-31 16 731 vorbekannt. Dieses Kontaktelement besteht aus einem ebenen Blechzuschnitt aus blattförmigem, federnden Kontaktmaterial mit zueinander parallelen Außenkanten, einer fensterartigen Austanzung mit einer in sich geschlossenen bogenförmigen Außenumrandung, die in die parallelen Außenkanten des Blechzuschnittes übergeht, und einem von der fensterartigen Ausstanzung ausgehenden, mit einer Einführöffnung versehenen Kontaktschlitz mit einander zugekehrten inneren Schneidkanten, die an den Innenseiten von Kontaktschenkeln angebracht sind, die durch einen sichelförmigen, diese umgebenden Freischnitt gebildet sind. Die die fensterartige Ausstanzung umgebende, in sich geschlossene Außenumrandung ist um eine Biegelinie, die sich oberhalb der Einführöffnung quer zur Achsrichtung des Kontaktschlitzes erstreckt, um 180° auf die Rückseite des Schneidklemm-Kontaktelementes abgebogen und liegt plan an den die sichelförmige Ausnehmung um die Kontaktschenkel herum aufnehmenden Gabelschenkeln an. Aufgrund dieser Ausbildung soll das vorbekannte Schneidklemm-Kontaktelement Kontaktschenkel aufweisen, die mit mehreren Freiheitsgraden der Bewegung federnd ausweichen bzw. toleranzausgleichend die einzuklemmenden metallischen Leiter der Leitungdrähte klemmend kontaktieren sollen. Dabei sollen am zur Einführöffnung hin gerichteten Ende der Klemmkontaktschenkel und am entgegengesetzten Ende der Gabelschenkel jeweils Biegezentrumszonen gebildet werden, um welche herum eine federelastische Verschwenkung möglich ist.

Nachteilig hierbei ist die trotz der Biegezentrumszonen relativ große Steifigkeit des Schneidklemm-Kontaktelementes aufgrund der Doppelwandigkeit durch die um 180° auf die Rückseite des Schneidklemm-Kontaktelementes herumgebogene, die fensterartige Austanzung umgebende, in sich geschlossene Außenumrandung.

Der Erfindung liegt von daher die Aufgabe zugrunde, die Federeigenschaften des gattungsgemäßen Schneidklemm-Kontaktelementes weiterhin zu verbessern.

Zur Lösung dieser Aufgabe sieht die Erfindung vor, daß die zum Kontaktschlitz parallelen Außenkanten im Bereich der Draht-Kontaktierungszone des Kontaktschlitzes mit Aussparungen versehen sind. Hierdurch werden bessere Federeigenschaften bei gleicher Baugröße des erfindungsgemäßen Schneidklemm-Kontaktelementes in Bezug auf das vorbekannte Schneidklemm-Kontaktelement erreicht. Auch ist es möglich, bei gleichen Federeigenschaften die Baugröße des erfindungsgemäßen Schneidklemm-Kontaktelementes gegenüber dem vorbekannten Schneidklemm-Kontaktelement zu verringern, oder einen Federwerkstoff als Kontaktmaterial einzusetzen, der schlechtere Federeigenschaften im Vergleich zum Standard-Werkstoff aufweist. Durch die erfindungsgemäße Anordnung von Aussparungen werden die Querschnitte der seitlichen Kontaktschenkel im Bereich der Draht-Kontaktierungszone kleiner, woraus kleinere Trägheits- und Widerstandsmomente resultieren und sich eine höhere Verformbarkeit ergibt. Es werden somit die Kontakteigenschaften verbessert, indem das Tordieren der Kontaktschenkel und deren Anpassung an unterschiedliche Draht-Durchmesser verbessert sind. Insgesamt ist eine deutliche Verbesserung der Federeigenschaften zu erreichen.

Weitere vorteilhafte Ausgestaltungen der Erfindung ergeben sich aus den Unteransprüchen. So wird insbesondere durch die Merkmale des Unteranspruches 3 eine deutliche Verbesserung der Federeigenschaften erzielt.

Die Merkmale des Anspruches 4 beziehen sich auf die Ausbildung eines Schneidklemm-Kontaktelementes mit einem mit seinem Basisschlitz kreuzenden U-förmigen Schlitz, welche Ausbildungform eine deutliche Verbesserung der Federeigenschaften in bezug auf ein solches Schneidklemm-Kontaktelement aufweist, dessen Außenkanten durchgehend parallel zueinander verlaufen.

Durch die Merkmale des Anspruches 5 wird erreicht, daß dann, wenn ein solches Schneidklemm-Kontaktelement schräg in das Gehäuse einer Anschlußleiste eingebaut ist, keine Abstützkräfte auf das Gehäuse einwirken. Gleichzeitig wird eine Verbesserung der Biegespannungen durch eine größere Steifigkeit des Schneidklemm-Kontaktelementes im Bereich der V-förmigen Einführöffnung erreicht.

Schließlich sehen die Merkmale des Patentansprüches 5 kurvenförmige Aussparungen als Polygon, Parabel od.dgl. vor, und die Einführöffnung des Kontaktschlitzes ist als geschlossene Kreisform ausgebildet.

Die Erfindung ist nachfolgend anhand von sieben verschiedenen Ausführungsformen von Schneidklemm-Kontaktelementen näher erläutert. Es zeigen:
- Fig. 1: die Ansicht der ersten Ausführungsform,
- Fig. 2: die Ansicht der gegenüber der ersten Ausführungsform geringfügig modifizierten zweiten Ausführungsform,
- Fig. 3: die Ansicht der dritten Ausführungsform,
- Fig. 4: die Ansicht der vierten Ausführungsform und
- Fig. 5: die Ansicht der gegenüber der vierten Ausführungsform geringfügig modifizierten fünften Ausführungsform.

Das Schneidklemm-Kontaktelement 1 gemäß der in Fig. 1 dargestellten ersten Ausführungsform besteht aus blattförmigem, federnden Kontaktmaterial mit einem, mit einer V-förmigen Einführöffnung 3 versehenen Kontaktschlitz 2. Dieser weist zwei gegenüberliegende parallele Schneidkanten 4 auf den Innenseiten der den Kontaktschlitz 2 begrenzenden Kontaktschenkel 5 auf.

In den Kontaktschlitz 2 wird ein nicht abisolierter Leitungsdraht 6 eingedrückt, wobei dessen Isolierung 8 von den Schneidkanten 4 eingeschnitten und dessen metallischer Leiter 7 von den Kontaktschenkeln 5 elektrisch kontaktiert wird. Üblicherweise ist ein solches Schneidklemm-Kontaktelement 1 in ein nicht näher dargestelltes Gehäuse einer Anschlußleiste aus Kunststoff eingesetzt, wobei das Schneidklemm-Kontaktelement 1 quer zur Längsachse des Leitungsdrahtes 6 oder unter einem Winkel zu diesem angeordnet ist, der vorzugsweise 45° beträgt, wobei auch andere Winkel möglich sind.

Die zum Kontaktschlitz 2 vorzugsweise parallelen, aber auch schräg zueinander verlaufenden Außenkanten 9 des Schneidklemm-Kontaktelementes 1 sind im Bereich der Draht-Kontaktierungszone des Kontaktschlitzes 2, das ist etwa der Längsmittelbereich des Kontaktschlitzes 2, mit Aussparungen 10 versehen, deren Länge L etwa der Länge 1 der Draht-Kontaktierungszone des Kontaktschlitzes 2 und deren Breite B etwa der Breite b des zwischen den Aussparungen 10 und dem Kontaktschlitz 2 vorhandenen Kontaktmaterials der Kontaktschenkel 5 entspricht. Die Aussparungen 10 sind mit gegeneinander laufenden Schrägflächen 11 an den Endseiten versehen.

Das der V-förmigen Einführöffnung 3 entgegengesetzte innere Ende 12 des Kontaktschlitzes 2 ist mit dreieckförmigen seitlichen Freischnitten 13 versehen, welche die Weite des inneren Endes 12 gegenüber der Weite des Kontaktschlitzes 2 vergrößern und in einen diesen abschließenden Halbkreis 14 übergehen.

Durch die seitlichen Aussparungen 10, die im wesentlichen im Längsmittelbereich des Kontaktschlitzes 2 durchgehend angeordnet sind, und durch die dreieckförmigen Freischnitte 13 sowie den Halbkreis 14 am inneren Ende 12 des Kontaktschlitzes 2 wird eine verbesserte Federung im Kontaktbereich erreicht. Bei der Kontaktierung von zwei Leitungsdrähten 8 hintereinander in einem Kontaktschlitz 2 bestehen bessere Eigenschaften bezüglich der Doppelkontaktierung. Die Kontakteigenschaften werden hinsichtlich ihrer Federeigenschaften zusätzlich verbessert, indem das Tordieren der Kontaktschenkel 5 und eine Anpassung an unterschiedliche Durchmesser von Leitungsdrähten 6 verbessert sind. Insgesamt ist eine deutliche Verbesserung der Federeigenschaften festzustellen.

Bei der in Fig. 2 gezeigten zweiten Ausführungsform sind die freien, oberen Enden der Kontaktschenkel 5 oberhalb der V-förmig ausgebildeten Einführöffnung 3 mittels eines bügelartigen Steges 15 miteinander verbunden, der eine geschlossene V-förmige Einführöffnung 23 einschließt. Hierdurch wird die Steifigkeit des Schneidklemm-Kontaktelementes 1 verbessert. Bei einem Einbau unter einem anderen Winkel als 90° zur Längsachse eines Leitungsdrahtes 6 in einer Anschlußleiste greifen keine Abstützkräfte am Gehäuse an und es wird eine bessere Aufnahme von Biegespannungen ermöglicht.

Die in Fig. 3 dargestellte dritte Ausführungsform entspricht im Grundaufbau der in Fig. 1 dargestellten ersten Ausführungsform des Schneidklemm-Kontaktelementes 1. Der Kontaktschlitz 2 ist mit dem inneren Ende 12 genau gleich ausgebildet, jedoch ist die V-förmige Einführöffnung 3 mit Radien 19 bis zum äußeren, oberen Ende der Kontaktschenkel 26 ausgerundet. Die Aussparungen 10 auf den Außenseiten der Kontaktschenkel 5 sind mit Radien 20 anstelle der Schrägflächen 13 nach Fig. 1 ausgerundet. Ferner ist die in Fig.3 links dargestellte Ecke zwischen der linken Außenkante 9 und der unteren Außenkante 22 mit einem großen Radius 21 ausgerundet. Alle diese baulichen Veränderungen tragen zur Verbesserung der Federeigenschaften des Schneidklemm-Kontaktelementes 1 bei.

Bei der in den Figuren 4 und 5 dargestellten vierten bzw. fünften Ausführungsform sind die äußeren Aussparungen 24 in Kurvenform als Polygon, Parabel o.dgl. ausgeformt, die dem an allen äußeren Kanten geschlossenen Schneidklemm-Kontaktelement 1 das Aussehen einer Sanduhr verleihen. Der Kontaktschlitz 2 erstreckt sich zwischen zwei kreisbogenförmig ausgerundeten Einführöffnungen 28. Bei der Ausführungsform nach Fig. 4 geht die Einführöffnung 28 über einen keilförmigen Einschneidebereich 29 in den Kontaktschlitz 2 über.

## Patentansprüche

1. Schneidklemm-Kontaktelement aus blattförmigen, federnden Kontaktmaterial, mit zwei Kontaktschenkeln, mit parallelen Außenkanten (9) und einem, mit einer Einführöffnung versehenen Kontaktschlitz (2), der durch zwei gegenüberliegende parallele Schneidkanten (4) auf den Innenseiten der Kontaktschenkel (5) begrenzt wird, zum Anschluß einer isolierten Kabelader,
**dadurch gekennzeichnet**,
daß die zum Kontaktschlitz (2) im wesentlichen parallelen Außenkanten (9) im Bereich der Draht-Kontaktierungszone des Kontaktschlitzes (2) mit Aussparungen (10, 24) versehen sind, deren Länge (L) der Länge (l) der Draht-Kontaktierungszone des Kontaktschlitzes (2) und deren Breite (B) der Breite (b) des zwischen den Aussparungen (10) und dem Kontaktschlitz (2) vorhandenen Kontaktmaterials der Kontaktschenkel (5) entspricht, wobei die Aussparungen (10) mit gegeneinander laufenden Schrägflächen (11) an den Endseiten versehen sind, deren Längen kleiner sind, als die Länge (L, l) der Aussparung (10).

2. Schneidklemm-Kontaktelement nach Anspruch 1, dadurch gekennzeichnet, daß das der Einführöffnung (3) entgegengesetzte innere Ende (12) des Kontaktschlitzes (2) mit dreieckförmigen, seitlichen Freischnitten (13), welche die Weite der Basis (16) gegenüber der Weite des Kontaktschlitzes (2) vergrößern, und einem das innere Ende (12) abschließenden Halbkreis (14) versehen ist.

3. Schneidklemm-Kontaktelement nach einem der Ansprüche 1 und 2, dadurch gekennzeichnet, daß die Einführöffnung (3) V-förmig ausgebildet ist und die freien Enden der Kontaktschlitz-Schenkel (5,25) im Bereich der Einführöffnung (3) mittels eines bügelartigen Steges (15) miteinander verbunden sind.

4. Schneidklemm-Kontaktelement nach Anspruch 1, dadurch gekennzeichnet, daß daß die Aussparungen (24) an den Außenkanten (9) kurvenförmig als Polygon, Parabel oder dgl. ausgebildet sind.

5. Schneidklemm-Kontaktelement nach Anspruch 4, dadurch gekennzeichnet, daß die Einführöffnung (28) des Kontaktschlitzes (2) eine geschlossene Kreisform aufweist.

## Claims

1. Insulation displacement contact element composed of blade-type, resilient contact material having two contact limbs, having parallel outer edges (9), and, having a contact slot (2) which is provided with an insertion opening and is bounded by two opposite parallel cutting edges (4) on the insides of the contact limbs (5), for connection of an insulated cable core,
characterized
in that the outer edges (9) which are essentially parallel to the contact slot (2) are provided in the region of the wire contact-making zone of the contact slot (2) with cutouts (10, 24) whose length (L) corresponds to the length (l) of the wire contact-making zone of the contact slot (2) and whose width (B) corresponds to the width (b) of the contact material of the contact limbs (5) which is present between the cutouts (10) and the contact slot (2), in which case the cutouts (10) are provided with inclined surfaces (11), which run towards one another, on the end faces, whose lengths are less than the length (L, l) of the cutout (10).

2. Insulation displacement contact element according to Claim 1, characterized in that the inner end (12) opposite the insertion opening (3) of the contact slot (2) is provided with triangular, side cutout areas (13) which increase the width of the base (16) relative to the width of the contact slot (2), and with a semicircle (14) terminating the inner end (12).

3. Insulation displacement contact element according to one of Claims 1 and 2, characterized in that the insertion opening (3) is designed to be V-shaped, and the free ends of the contact slot limbs (5, 25) are connected to each other in the area of the insertion opening (3) by means of a bracket-type web (15).

4. Insulation displacement contact element according to Claim 1, characterized in that the cutouts (24) are designed in the form of a curve at the outer edges (9) as a polygon, parabola or the like.

5. Insulation displacement contact element according to Claim 4, characterized in that the insertion opening (28) of the contact slot (2) is in the form of a closed circle.

## Revendications

1. Elément de contact autodénudant d'un matériau de contact en forme de lame et à ressorts, avec deux montants de contact, avec des arêtes extérieures parallèles (9) et une fente de contact (2) pourvue d'une ouverture d'entrée, qui est limitée par deux arêtes coupantes (4) parallèles opposées sur les côtés intérieurs des montants de contact (5), pour la connexion d'un conducteur de câble isolé,
caractérisé en ce que,
les arêtes extérieures (9), essentiellement parallèles à la fente de contact (2) au niveau de la zone de contact du fil de la fente de contact (2), sont pourvues d'évidements (10, 24), dont la longueur (L) correspond à la longueur (l) de la zone de contact du fil de la fente de contact (2) et dont la largeur (B) correspond à la largeur (b) du matériau de contact du montant de contact(5) présent entre les évidements (10) et la fente de contact (2), les évidements (10) étant pourvus de surfaces inclinées (11) opposées aux côtés d'extrémités, dont les longueurs sont inférieures à la longueur (L, l) de l'évidement (10).

2. Elément de contact autodénudant suivant la revendication 1, caractérisé en ce que l'extrémité intérieure (12) de la fente de contact (2), opposée à l'ouverture d'entrée (3), est pourvue d'outils de découpage non guidés latéraux de forme triangulaire (13), qui agrandissent la largeur de la base (16) par rapport à la largeur de la fente de contact (2), et d'un demi-cercle (14) terminant l'extrémité intérieure (12).

3. Elément de contact autodénudant suivant l'une des revendications 1 et 2, caractérisé en ce que l'ouverture d'entrée (3) est conçue en V et les extrémités libres des montants de la fente de contact (5, 25) sont reliées entre elles au niveau de l'ouverture d'entrée (3) au moyen d'une âme en forme d'étrier (15).

4. Elément de contact autodénudant suivant la revendication 1, caractérisé en ce que les évidements (24) sont conçus en forme de courbe sur les arêtes extérieures (9) comme un polygone, une parabole ou similaire.

5. Elément de contact autodénudant suivant la revendication 4, caractérisé en ce que l'ouverture d'entrée (28) de la fente de contact (2) présente une forme circulaire fermée.
